# EUROPÄISCHE PATENTSCHRIFT

(11) **EP 0 956 575 B1**
(45) Veröffentlichungstag und Bekanntmachung des Hinweises auf die Patenterteilung: **10.04.2002**
(21) Anmeldenummer: 98907844.9
(22) Anmeldetag: 21.01.1998
(51) Int. Cl.: H01H 11/00

(54) **LEISTUNGSSCHALTER ZUM SCHALTEN ELEKTRISCHER STROMKREISE**
POWER BREAKER SWITCHING AN ELECTRIC CIRCUIT
INTERRUPTEUR DE PUISSANCE POUR COMMUTER DES CIRCUITS ELECTRIQUES

(30) Priorität: 03.02.1997 DE 19703962
(43) Veröffentlichungstag der Anmeldung: 17.11.1999
(73) Patentinhaber: SIEMENS AKTIENGESELLSCHAFT, 80333 München (DE)
(72) Erfinder: GRÄFENHAHN, Rudolf, D-92289 Ursensollen (DE)
(86) Internationale Anmeldenummer: DE9800182
(87) Internationale Veröffentlichungsnummer: WO9834252

(56) Entgegenhaltungen:
- EP-A- 0 357 472
- WO-A-94/13001
- DE-A- 2 901 246
- DE-A- 3 014 639
- FR-A- 2 671 907

## Beschreibung

Die Erfindung betrifft einen Leistungsschalter zum Schalten elektrischer Stromkreise, bei dem die durch Bewegen einer Wippe, eines Kipphebels oder eines Drehknebels aufgebrachte Kraft über ein Schaltschloß an ein bewegliches, den Stromkreis schaltendes Schaltstück übertragbar ist.

Leistungsschalter werden zum Schalten unterschiedlicher Schaltleistungen in unterschiedlichen Größen hergestellt. Aus physikalisch-technischen oder fertigungstechnischen Gründen hängt der Gesamtaufbau eines solchen Leistungsschalters, beispielsweise die Lage des Schaltschlosses oder verschiedener Auslöser, wesentlich von der maximalen Schaltleistung ab. Ferner muß je nach Wunsch des Bestellers, nach der geplanten Anwendung und nach der Art der Betätigung (Hand- oder Fernantrieb, über Wippen, Kipphebel oder Drehknebel) die Betätigung des Schalters möglichst zentral an einer Bedienfläche erfolgen.

Um die unterschiedlichen Baugrößen auszugleichen, ist vorgeschlagen worden, verschiedene Schaltschlösser mit eigenen, speziell aufeinander abgestimmten Betätigungselementen zu verwenden. Das hat den Nachteil, daß diese speziellen Schaltschlösser sehr teuer sind.

Die DE 36 06 508 C2 offenbart einen Schaltmechanismus für ein elektrisches Installationsgerät zum wahlweisen Einsatz als Tastschalter, Taster, Wippschalter oder Wipptaster unter Verwendung eines kulissenförmigen Kippgliedes zur Betätigung einer in zwei Schaltstellungen überführbaren Kontaktfeder. Das Kippglied steht derart in Wirkverbindung mit einem Stößel eines Betätigungsgliedes, daß der Stößel bei jeder Betätigung auf eine Kulissenfläche stößt und hierauf eine Schwenkbewegung des Kippgliedes in seine jeweils entgegengesetzte Stellung erfolgt. Dem Schaltmechanismus ist ein Stellglied zugeordnet, wobei das Kippglied sowohl mit der Kontaktfeder als auch mit dem im Schaltergehäuse zwischen dem Kippglied und dem frei beweglichen Ende der Kontaktfeder drehbar angeordneten Stellglied zusammenwirkt. Der Schaltmechanismus läßt sich mit Hilfe des Stellgliedes wahlweise derart umstellen, daß dieser entweder als Schalter oder als Taster verwendbar ist. Mit diesem Schaltmechanismus lassen sich jedoch keine unterschiedlichen Baugrößen von Leistungsschaltern ausgleichen.

Aus dem G 90 01 424.3 U1 ist ein elektrischer Unterbrecherschalter bekannt, der einen kippbaren oder schlittenartig verstellbaren Betätigungsknopf zum wahlweisen Betätigen zweier beweglicher Kontakte aufweist. Dieser ist zwischen einer Ausgangsstellung, die der Offenstellung der beiden beweglichen Kontakte gegenüber den feststehenden Kontakten entspricht, und zwei aufeinanderfolgenden Stellungen, die dem Schließen eines oder beider beweglicher Kontakte mit den feststehenden Kontakten zugeordnet sind, hin und her bewegbar. Dem Kontakt ist ein mit dem Betätigungsknopf zusammenwirkendes elastisches Feststellorgan zum Bestimmen der Stellungen des Betätigungsknopfes zugeordnet, wobei das elastische Feststellorgan durch eine elastische Zunge gebildet ist, die mit einem Träger für die feststehenden Kontakte verbunden ist. Der bekannte Unterbrecherschalter weist zwar unterschiedliche Betätigungsorgane auf; es lassen sich jedoch ebenfalls keine unterschiedlichen Baugrößen von Leistungsschaltern ausgleichen.

Aus der DE-A-2901246 ist ein Leistungsschalter mit den Merkmalen des Oberbegriffs des Anspruchs 1 bekannt.

Der Erfindung liegt die Aufgabe zugrunde, einen Leistungsschalter der eingangs erwähnten Art so zu gestalten, daß die teuren Ausführungen von unterschiedlichen Schaltschlössern vermieden werden.

Diese Aufgabe wird mit den Merkmalen des Anspruch 1 gelöst.

Um den Eingriff eines Gegenrades und des damit formschlüssig verbundenen Knebels zu ermöglichen, ist nach einer weiteren Fortbildung der Erfindung vorgesehen, daß die Wippe gegen eine Zahnwippe austauschbar ist. Ferner ist die Wippe gegen eine Zahnwippe mit Gegenrad und Drehknebel austauschbar.

Um die unterschiedlichen Einbaulagen auszugleichen, ist nach einer anderen Weiterbildung der Erfindung zwischen die Zahnwippe und das Gegenrad eine Antriebswelle einfügbar.

Die mit der Erfindung erzielten Vorteile bestehen insbesondere darin, daß teure Spezialanfertigungen unterschiedlicher Schaltschlösser vermieden werden, und daß eine für verschieden große Leistungsschalter geeignete, billiger herstellbare Grundausstattung in größerer Stückzahl verwendet werden kann.

Mehrere Ausführungsbeispiele der Erfindung sind in der Zeichnung dargestellt und werden im folgenden näher beschrieben. Es zeigen:
- FIG 1: eine schematische Darstellung dreier verschieden großer Leistungsschalter,
- FIG 2: eine schematische Darstellung der Bedienflächen dreier verschieden großer Leistungsschalter,
- FIG 3: eine perspektivische Darstellung eines Schaltschlosses mit einer Wippe,
- FIG 4: eine perspektivische Darstellung eines Schaltschlosses mit einer Zahnwippe,
- FIG 5: eine perspektivische Darstellung eines Schaltschlosses mit einer Zahnwippe, einem Gegenrad und einem Drehknebel,
- FIG 6: eine perspektivische Darstellung eines Schaltschlosses mit einer Zahnwippe und einer Antriebswelle und
- FIG 7: eine perspektivische Darstellung eines Schaltschlosses mit einer Zahnwippe, einer Antriebswelle, einem Gegenrad und einem Drehknebel.

FIG 1 zeigt in einer schematischen Darstellung drei verschieden große Leistungsschalter mit unterschiedlichen Auslösern 7, 8 für Kurzschluß und für Überlast, wobei zwischen einem Schaltschloß 1 mit jeweils gleicher Grundausstattung und einem Betätigungselement, nämlich einer Wippe 2 oder einem Drehknebel 4, entweder keine oder verschiedene Einzelkomponenten, wie eine Zahnwippe 3 mit einem Gegenrad 5 oder eine Antriebswelle 6 mit einem Gegenrad 5 eingefügt sind.

FIG 2 zeigt in einer schematischen Darstellung die Bedienflächen dreier verschieden großer Leistungsschalter, wobei die kleinste Ausführung mit einer Wippe oder einem Kipphebel 2 als Betätigungselement auskommt, während für die beiden größeren Ausführungen ein für größere Kräfte geeigneter Drehknebel 4 vorhanden ist.

Das in den Figuren 3 bis 7 dargestellte Schaltschloß weist immer die gleiche Grundausstattung auf. Diese besteht im wesentlichen aus zwei parallel zueinander angeordneten, ein Gehäuse bildenden Platinen 9, 10, zwischen denen außer einer Drehfeder 16, einer Sperre 17 und weiteren Einzelteilen zwei die Platinen 9, 10 verbindende Bolzen 11, 12 verlaufen, auf denen ein Klinkenhebel 14 und ein Schalthebel 15 drehbar gelagert sind.

Ein weiterer Bolzen 13 dient in den Figuren 3 bis 7 ebenfalls als Drehlager, jedoch für verschiedene Einzelkomponenten, nämlich in FIG 3 für eine Wippe bzw. einen Kipphebel 2 und in den Figuren 4 bis 7 für eine Zahnwippe 3, die in FIG 5 über ein Gegenrad 5 mit einem Drehknebel 4 gekoppelt ist. In FIG 6 dient der Bolzen 13 als Lager für eine Zahnwippe 3 und für eine mit dieser gekoppelten Antriebswelle 6, während in FIG 7 zusätzlich ein Gegenrad 5 und ein Drehknebel 4 angeordnet sind.

## Patentansprüche

1. Leistungsschalter zum Schalten elektrischer Stromkreise, bei dem die durch Bewegen eines Betätigungselements aufgebrachte Kraft über ein Schaltschloss (1) an ein bewegliches, den Stromkreis schaltendes Schaltstück übertragbar ist und das Schaltschloss (1) eine für unterschiedliche Baugrößen des Leistungsschalters gleiche Grundausstattung aufweist,
**dadurch gekennzeichnet, dass** die für unterschiedliche Baugrößen gleiche Grundausstattung aus dem vollständigen Schaltschloss (1) besteht, das im wesentlichen aus zwei parallel zueinander angeordneten Platinen (9, 10) aufgebaut ist, zwischen denen ein Drehlager (13) für das in Abhängigkeit von der Baugröße auswählbare Betätigungselement, nämlich eine Wippe, ein Kipphebel (2) oder eine Zahnwippe (3), angeordnet ist.

2. Leistungsschalter nach Anspruch 1, bei dem als Betätigungselemenc eine Zahnwippe (3) dient,
**dadurch gekennzeichnet, dass** die Zahnwippe (3) über ein Gegenrad (5) mit einem Drehknebel (4) gekoppelt ist.

3. Leistungsschalter nach Anspruch 2,
**dadurch gekennzeichnet, dass** zwischen die Zahnwippe (3) und das Gegenrad (5) eine auf dem weiteren Bolzen (13) gelagerte Antriebswelle (6) eingefügt ist.

4. Leistungsschalter nach einem der Ansprüche 1 bis 3,
**dadurch gekennzeichnet, dass** das Schaltschloss (1) wahlweise mit unterschiedlich großen Auslösern (7, 8) für Kurzschluss und Überlast koppelbar ist.

## Claims

1. Power circuit-breaker for switching electric circuits, in which the force applied by moving an actuator can be transferred via a breaker mechanism (1) to a movable contact piece which switches the circuit and in which the breaker mechanism (1) has the same basic design for different sizes of power circuit-breakers, **characterised in that** the same basic design for different sizes consists of the complete breaker mechanism (1), which essentially comprises two boards (9, 10) arranged in parallel to one another, between which is arranged a pivot bearing (13) for the actuator which is selectable as a function of the size, namely a rocker, a toggle (2) or a toothed rocker (3).

2. Power circuit-breaker according to Claim 1, in which a toothed rocker (3) is employed as an actuator, **characterised in that** the toothed rocker (3) is connected to a rotary toggle switch (4) by a mating gear (5).

3. Power circuit-breaker according to Claim 2, **characterised in that** a drive shaft (6) pivoted on the other bolt (13) is inserted between the toothed rocker (3) and the mating gear (5).

4. Power circuit-breaker according to one of Claims 1 to 3, **characterised in that** the breaker mechanism (1) can optionally be connected to different sizes of trip elements (7, 8) for short-circuit and overload.

## Revendications

1. Commutateur de puissance pour commuter des circuits électriques, dans lequel la force appliquée pour déplacer un élément d'actionnement peut être transmise par un verrou de maintien (1) à une pièce de commutation mobile commutant le circuit et le verrou de maintien (1) comporte un même équipement de base pour différentes tailles de commutateur de puissance, **caractérisé en ce que** le même équipement de base pour différentes tailles est constitué du verrou de maintien (1) complet qui est constitué essentiellement de deux platines (9, 10), montées parallèlement l'une à l'autre, entre lesquelles est interposé un coussinet de pivotement (13) destiné à l'élément d'actionnement, sélectionnable en fonction de la taille, c'est-à-dire un bouton à bascule, un levier de basculement (2) ou un bouton denté (3).

2. Interrupteur de puissance selon la revendication 1, dans lequel un bouton denté (3) sert d'élément d'actionnement, **caractérisé en ce que** le bouton denté (3) est couplé par une roue antagoniste (5) à une manette rotative (4).

3. Interrupteur de puissance selon la revendication 2, **caractérisé en ce qu'**un arbre d'entraînement (6) monté sur l'autre axe (13) est inséré entre le bouton denté (3) et la roue antagoniste (5).

4. Interrupteur de puissance selon l'une des revendications 1 à 3, **caractérisé en ce que** le verrou de maintien (1) peut être couplé au choix à des déclencheurs (7, 8) en cas de court-circuit et de surcharge de différentes tailles.
